# EUROPÄISCHE PATENTSCHRIFT

(11) **EP 0 056 079 B1**
(45) Veröffentlichungstag und Bekanntmachung des Hinweises auf die Patenterteilung: **04.07.1984**
(21) Anmeldenummer: 81107986.2
(22) Anmeldetag: 06.10.1981
(51) Int. Cl.: G03G 15/20

(54) **Fixierwalze**
Fixing roller
Rouleau de fixage

(30) Priorität: 22.12.1980 DE 3048477
(43) Veröffentlichungstag der Anmeldung: 21.07.1982
(73) Patentinhaber: SIEMENS AKTIENGESELLSCHAFT, 80333 München (DE)
(72) Erfinder: Mair, Eduard, D-8000 München 71 (DE)

## Beschreibung

Die Erfindung bezieht sich auf eine Fixierwalze zur Führung eines mit Toner versehenen Aufzeichnungsträgers durch einen Lösungsmitteldampf enthaltenden Behälter einer Fixierstation bei Kopier- oder Druckgeräten, wobei die Fixierwalze aus dem den Lösungsmitteldampf enthaltenden Bereich des Behälters herausnehmbar angeordnet ist.

Bei Schnelldruckern, welche nach dem Prinzip der Elektrofotografie arbeiten, muß bei Anwendung eines Trockentonerverfahrens nach dem erfolgten Umdrucken das auf dem Aufzeichnungsträger, z. B. einer Papierbahn, haftende Tonerbild fixiert werden. Dieses Fixieren kann mit Hilfe eines Lösungsmitteldampfes geschehen (DE-A-28 38 864). Der mit dem Tonerbild versehene Aufzeichnungsträger wird dabei kontinuierlich in Form einer Schlaufe durch einen mit Lösungsmitteldampf angereicherten Behälter gezogen. Dazu kann am Boden des Behälters eine Heizeinrichtung angeordnet werden, die das Lösungsmittel erwärmt und damit zum Verdampfen bringt. Der Lösungsmitteldampf wirkt auf den Aufzeichnungsträger mit dem Tonerbild ein, löst den Toner an, so daß sich dieser mit dem Aufzeichnungsträger verbinden kann. Um Lösungsmitteldampfverluste zu reduzieren, können im oberen Bereich des Behälters Kühlschlangen angeordnet werden. Ein Großteil des aufströmenden Lösungsmitteldampfes kondensiert dann im Bereich der Kühlschlangen aus und kann damit den Behälter nicht verlassen.

Während Druckpausen, in denen keine Fixierung stattfindet, ist es zweckmäßig, den Aufzeichnungsträger aus der Zone hoher Dampfkonzentration herauszunehmen, um eine zu hohe Durchfeuchtung durch Lösungsmitteldampf zu vermeiden. Dies kann dadurch geschehen, daß der Aufzeichnungsträger in den Bereich der Kühlschlangen gebracht wird. Der Aufzeichnungsträger wird mit Hilfe einer Fixierwalze durch den Behälter hindurchgeführt. Während der Fixierung ist diese Fixierwalze im Bereich des Lösungsmitteldampfes angeordnet. Während der Druckpausen dagegen kann die Fixierwalze in den Bereich der Kühlschlangen gebracht werden. Damit wird auch der Aufzeichnungsträger nur noch in dem Behälter in einer abgekühlten Zone festgehalten. Hier kühlt die Fixierwalze bei längerem Aufenthalt zwangsläufig ab. Folgt nun wieder Druckbetrieb, führt dies zum Absenken der Fixierwalze wieder in den Bereich des Lösungsmitteldampfes. Dann ist es unvermeidlich, daß an der Oberfläche der Fixierwalze so lange Lösungsmitteldampf kondensiert, bis eine Temperaturangleichung bis oberhalb des Taupunktes erfolgt ist. Dieser Flüssigkeitsfilm wird von dem über die Fixierwalze bewegten Aufzeichnungsträger aufgesogen und evtl. ins Freie transportiert. Damit kommt es zu erhöhten Lösungsmittelverlusten und zu Störungen des Druckbildes infolge einer zu starken Einwirkung des Lösungsmittels von der Rückseite des Aufzeichnungsträgers her.

Die der Erfindung zugrundeliegende Aufgabe besteht darin, die Fixierwalze derart aufzubauen, daß für den oben geschilderten Fall eine zu starke Befeuchtung des Aufzeichnungsträgers vermieden wird. Diese Aufgabe wird bei einer Fixierwalze der eingangs angegebenen Art durch eine auf der Oberfläche der Fixierwalze angeordnete Drahtwendel, auf der der Aufzeichnungsträger aufliegt, gelöst.

Es ist zweckmäßig, die Drahtwendel mit PTFE, z. B. Teflon, zu isolieren. Damit wird ein Ansetzen des Toners an der Drahtwendel verhindert.

Weiterhin ist es vorteilhaft, der Drahtwendel einen runden Querschnitt zu geben. Damit bildet sich zur Walzenoberfläche ein spitz zulaufender Spalt, der sich aufgrund der Kapilarkräfte mit Lösungsmittel füllt. Ein Übertritt des Kondensates zum Aufzeichnungsträger wird dadurch verhindert.

Zweckmäßig ist es, die Drahtwendel mit konstanter Steigung, also in Schraubenform auf die Oberfläche der Fixierwalze zu wickeln. Dabei kann die Drahtwendel in der Mitte der Fixierwalze befestigt sein und ausgehend von dieser Stelle zu den Stirnseiten der Fixierwalze in Schraubenform gewickelt werden. Dazu kann die Steigung der Drahtwendel derart gewählt sein, daß sich auf der Oberfläche der Fixierwalze kondensierendes Lösungsmittel während der Drehung der Fixierwalze zu den Stirnflächen bewegt und von dort abtropfen kann.

Die Vorteile der erfindungsgemäß aufgebauten Fixierwalze bestehen darin, daß der Aufzeichnungsträger die Oberfläche der Fixierwalze nicht oder nur minimal berührt. Dadurch wird die Übertragung des Flüssigkeitsfilmes von der Oberfläche der Fixierwalze auf den Aufzeichnungsträger verhindert. Weiterhin unterbindet der dadurch hervorgerufene Spalt zwischen Aufzeichungsträger und Oberfläche der Fixierwalze den guten thermischen Kontakt beider Oberflächen. Das bringt den Vorteil, daß der Aufzeichnungsträger ohne wesentliche Temperaturabsenkung über die unter Umständen abgekühlte Walze läuft. An einem abgekühlten Aufzeichnungsträger würde sonst zusätzlich Lösungsmitteldampf ankondensieren und eine verstärkte Anlösung des Tonerbildes bewirken. Dies ist im Hinblick auf eine einwandfreie Druckqualität nicht erwünscht. Durch die Ausführung der Drahtwendel wird das an der Oberfläche der Fixierwalze kondensierte Lösungsmittel zu den Stirnseiten der Fixierwalze geführt und kann sofort abtropfen.

Anhand eines Ausführungsbeispieles, das in den Figuren dargestellt ist, wird die Erfindung weiter erläutert. Es zeigen :
Figur 1 den prinzipiellen Aufbau eines elektrofotografischen Druckers, der eine Fixierstation aufweist, bei der mit Hilfe von Lösungsmitteldampf fixiert wird,
Figur 2 die Ausführung der Fixierwalze,
Figur 3 ein Ausschnitt aus der Fixierwalze.

Aus der Figur 1 ergibt sich ein prinzipieller Aufbau eines elektrofotografischen Schnelldruckers. Eine Trommel 10 mit einer fotoelektrischen Oberfläche wird mit Hilfe eines Korotrons 12 gleichmäßig aufgeladen. Anschließend werden mit Hilfe eines Zeichengenerators 14, z. B. eines gesteuerten Lichtstrahles von einem Laser, Ladungsbilder der zu druckenden Zeichen auf der Trommel 10 erzeugt. Die Ladungsbilder werden anschließend in einer Entwicklerstation 16 z. B. nach dem Magnetbürstenprinzip entwickelt. In einer Umdruckstation 18 werden die nunmehr auf der Oberfläche der Trommel 10 angeordneten Tonerbilder der zu druckenden Zeichen auf einen Aufzeichnungsträger 20, z. B. eine Papierbahn, umgedruckt. Dazu wird der Aufzeichnungsträger 20 an die Oberfläche der Trommel 10 herangeführt. Anschließend wird der Aufzeichnungsträger 20 durch eine Fixierstation 22 hindurchgeführt. Der Aufbau der Fixierstation 22 ist z. B. in der DE-A-28 38 864 ausführlicher beschrieben.

Die Fixierstation 22 besteht zunächst aus einem Behälter 24, in dessen Bodenfläche eine Heizeinrichtung 26 angeordnet ist. Ein am Boden des Behälters 24 befindliches Lösungsmittel wird durch Erhitzung verdampft. Um ein Austreten des Lösungsmittelsdampfes aus dem Behälter 24 zu verhindern, sind im oberen Bereich des Behälters 24 Kühlschlangen 28 angeordnet. In diesem Bereich kondensiert der Lösungsmitteldampf und tropft zum Boden des Behälters zurück.

Mit Hilfe einer Fixierwalze 30 wird der Aufzeichnungsträger 20 durch den Behälter 24 hindurchgeführt. Wenn fixiert werden soll, befindet sich dabei die Fixierwalze 30 in der Position I. Damit befindet sich der Aufzeichnungsträger 20 im Bereich des Lösungsmitteldampfes, der auf den Aufzeichnungsträger und das darauf aufgebrachte Tonerbild einwirken kann. Während Druckpausen ist es zweckmäßig, den Aufzeichnungsträger 20 aus dem Bereich des Lösungsmitteldampfes herauszunehmen. Dazu wird die Fixierwalze 30 im Behälter 24 nach oben bewegt und in den Bereich der Kühlschlangen, 28 gebracht, und zwar in die Position 11. Dort kann sich die Fixierwalze 30 abkühlen. Folgt nun wieder Druckbetrieb, dann wird die Fixierwalze 30 wieder in die Position I gebracht. Dann ist es unvermeidlich, daß an der Oberfläche der Fixierwalze 30 Lösungsmitteldampf kondensiert. Das geschieht solange, bis eine Temperaturangleichung der Fixierwalze bis oberhalb des Taupunktes erfolgt ist. Wird der Aufzeichnungsträger 20 unmittelbar über die Oberfläche der Fixierwalze 30 geführt, dann saugt dieser das Kondensat auf der Oberfläche der Fixierwalze 30 auf und transportiert es aus dem Behälter 24 heraus.

Um dies zu vermeiden, wird auf der Oberfläche der Fixierwalze 30 eine Drahtwendel 32 angeordnet. Diese besteht aus einem mit PTFE, z. B. Teflon isolierten Draht, welcher von einer Befestigungsstelle 34 auf der Fixierwalze 30, die etwa in der Mitte der Fixierwalze liegt, zu deren Stirnseiten 36 bzw. 38 hin in Schraubenform gewickelt ist und dort ebenfalls befestigt ist. Dabei wird der Wicklungssinn derart gewählt, daß sich das aufgrund der Schwerkraft im unteren Bereich des Fixierwalzendruchmessers sammelnde Kondensat während der Drehung der Fixierwalze zu den beiden Stirnseiten hin bewegt und von dort abtropft.

Wie sich aus Figur 3 ergibt, ist der Querschnitt der Drahtwendel 32 kreisförmig gewählt. Dadurch bildet sich zwischen dem Draht 32 und der Oberfläche der Fixierwalze ein spitz zulaufender Spalt 40. Dieser Spalt füllt sich aufgrund von Kapillarkräften nur bis zu dem für die Kombination PTFE und Lösungsmittel typischen Randwinkel. Dies ist in Figur 3 an der Stelle 42 gezeigt. Ein Übertritt des Kondensates zum Aufzeichnungsträger 30 wird damit verhindert.

Bei der Drehung der Fixierwalze 30 wandert das Kondensat in die Spalte 40 zwischen der Drahtwendel 32 und der Oberfläche der Fixierwalze 30. Durch die gemäß Figur 2 gewählte Steigung der Drahtwendel wandert das Kondensat an der Drahtwendel entlang nach außen zu den Stirnseiten 36 und 38 der Fixierwalze und tropft dort zum Boden des Behälters 24 ab. Damit wird ein Übergang des Kondensates von der Oberfläche der Fixierwalze 30 zum Aufzeichnungsträger 20 verhindert.

## Patentansprüche

1. Fixierwalze zur Führung eines mit Toner versehenen Aufzeichnungsträgers durch einen Lösungsmitteldampf enthaltenden Behälter einer Fixierstation bei Kopier-oder Druckgeräten, wobei die Fixierwalze aus dem den Lösungsmitteldampf enthaltenden Bereich des Behälters herausnehmbar angeordnet ist, gekennzeichnet durch eine auf der Oberfläche der Fixierwalze (30) angeordnete Drahtwendel (32), auf der der Aufzeichnungsträger (20) aufliegt.

2. Fixierwalze nach Anspruch 1, dadurch gekennzeichnet, daß die Drahtwendel (32) aus einem mit PTFE isolierten Draht besteht.

3. Fixierwalze nach Anspruch 1 oder 2, dadurch gekennzeichnet, daß die Drahtwendel (32) einen runden Querschnitt hat.

4. Fixierwalze nach einem der vorhergehenden Ansprüche, gekennzeichnet durch eine in Schraubenform auf der Oberfläche der Fixierwalze (30) gewickelte Drahtwendel (32).

5. Fixierwalze nach Anspruch 4, dadurch gekennzeichnet, daß die Drahtwendel (32) in der Mitte der Fixierwalze befestigt ist und ausgehend von dieser Stelle zu deren Stirnseite (36, 38) in Schraubenform gewickelt ist und an der Stirnseite zusätzlich befestigt ist.

6. Fixierwalze nach Anspruch 5, dadurch gekennzeichnet, daß die Steigung der Drahtwendel (32) derart gewählt ist, daß sich auf der Oberfläche des Fixierwalze (30) kondensierendes Lösungsmittel während der Drehung der Fixierwalze zu deren Stirnseiten (36, 38) bewegt.

## Claims

1. A fixing roller for guiding a data carrier, provided with toner, through a container containing solvent vapour, of a fixing station for copiers or printers, wherein the fixing roller is arranged so as to be removable from the region of the container which contains the solvent vapour, characterised by a wire coil (32) which is arranged on the surface of the fixing roller (30) and on which the data carrier (20) rests.

2. A fixing roller according to Claim 1, characterised in that the wire coil (32) consists of a PTFE-insulated wire.

3. A fixing roller according to Claim 1 or 2, characterised in that the wire coil (32) has a round cross-section.

4. A fixing roller according to one of the preceding Claims, characterised by a wire coil (32) which is wound in helical form on the surface of the fixing roller (30).

5. A fixing roller according to Claim 4, characterised in that the wire coil (32) is secured in the centre of the fixing roller and starting from this point, it is wound helically towards the end faces thereof and is additionally fastened at the end faces.

6. A fixing roller according to Claim 5, characterised in that the pitch of the wire coil (32) is so selected that solvent condensing on the surface of the fixing roller (30) moves during the rotation of the fixing roller to the end faces (36, 38) thereof.

## Revendications

1. Rouleau de fixage pour guider un support d'enregistrement pourvu de toner à travers le réservoir d'un poste de fixage d'appareils de reprographie ou d'impression, contenant la vapeur d'un solvant, le rouleau de fixage étant disposé de manière à pouvoir être enlevé de la zone du réservoir contenant la vapeur du solvant, caractérisé par un fil hélicoïdal (32) sur la surface du rouleau de fixage (30) et sur lequel porte le support d'enregistrement (20).

2. Rouleau de fixage selon la revendication 1, caractérisé par le fait que le fil hélicoïdal (32) est constitué avec un fil isolé avec du PTFE.

3. Rouleau de fixage selon la revendication 1 ou 2, caractérisé par le fait que le fil hélicoïdal (32) possède une section transversale ronde.

4. Rouleau de fixage selon l'une des revendications précédentes, caractérisé par un fil hélicoïdal (32) enroulé hélicoïdalement sur la surface du rouleau de fixage (30).

5. Rouleau de fixage selon la revendication 4, caractérisé par le fait que le fil hélicoïdal (32) est fixé dans le milieu du rouleau de fixage et qu'en partant de ce point il est enroulé hélicoïdalement vers le côté frontal (36, 38) du rouleau pour être de plus fixé audit côté frontal.

6. Rouleau de fixage selon la revendication 5, caractérisé par le fait que le pas du fil hélicoïdal (32) est choisi de telle manière que du solvant qui se condense sur la surface du rouleau de fixage (30) est déplacé pendant la rotation de celui-ci sur ses côtés frontaux (36, 38).
